# EUROPÄISCHE PATENTANMELDUNG

(11) **EP 0 897 688 A1**
(43) Veröffentlichungstag der Anmeldung: **24.02.1999**
(21) Anmeldenummer: 98115200.2
(22) Anmeldetag: 13.08.1998
(51) Int. Cl.: A47K 11/10, A46B 11/00

(54) **Reinigungs-Bürstengarnitur**

(30) Priorität: 22.08.1997 DE 19736551
(71) Anmelder: Henkel Kommanditgesellschaft auf Aktien, 40589 Düsseldorf-Holthausen (DE)
(72) Erfinder: Janschuk, Theo, Dipl.-Ing., 40625 Düsseldorf (DE); Mühlhausen, Georg, 40597 Düsseldorf (DE); Weltgen, Paul-Otto, 40724 Hilden (DE)

(57) **Zusammenfassung**

Eine Reinigungs-Bürstengarnitur, insbesondere zur Toiletten-Reinigung, mit einer Bürste (1) und einer Bürstenhalterung (2) mit Bürstenaufnahme (5) soll so weiterentwickelt werden, daß die Reinigung, insbesondere einer Toilette, wesentlich verbessert und für den Anwender einfacher durchführbar werden kann.

Dies wird dadurch erreicht, daß in die Bürstenhalterung (2) ein Produktbehältnis (7) für Reinigungsmittel integriert ist, welches mit einer im Bereich der Bürstenaufnahme (5) mündenden Austrittsöffnung versehen ist.

## Beschreibung

Die Erfindung betrifft eine Reinigungs-Bürstengarnitur, insbesondere zur Toiletten-Reinigung, mit einer Bürste und
einer Bürstenhalterung mit Bürstenaufnahme.

Derartige Reinigungs-Bürstengarnituren, insbesondere zur Toiletten-Reinigung sind bekannt. Dabei wird zur normalen Reinigung des Toilettentopfes vom Anwender üblicherweise die Bürste aus der Bürstenhalterung entnommen und durch Aufbringung mechanischen Druckes mit der Bürste das Innere des Toilettentopfes gereinigt. Bei stärkerer Verschmutzung eines Toilettentopfes wird von Zeit zu Zeit, vorzugsweise auch unter Verwendung einer solchen Bürste, der Toilettentopf zusätzlich noch mit einem chemischen Reinigungsmittel gereinigt, welches aus einem Reinigungsmittelbehälter in die Toilette eingegeben und dann mit der Bürste über die Wandflächen des Toilettentopfes verteilt wird.

Diese bekannten Bürstengarnituren sind nachteilig, da zum einen die Bürste leicht verschmutzt, wenn sie mehrfach nacheinander ohne Reinigungsmittel verwendet wird, und zum anderen ein gründlicher Reinigungsvorgang relativ umständlich ist, da es dazu erforderlich ist, Reinigungsmittel aus einem Reinigungsmittelbehälter in die Toilette einzufüllen.

Aufgabe der Erfindung ist es, eine Reinigungs-Bürstengarnitur so weiterzuentwickeln, daß die Reinigung, insbesondere einer Toilette, wesentlich verbessert und für den Anwender einfacher durchführbar werden kann.

Diese Aufgabe wird mit einer Reinigungs-Bürstengarnitur der eingangs bezeichneten Art erfindungsgemäß dadurch gelöst, daß in die Bürstenhalterung ein Produktbehältnis für Reinigungsmittel integriert ist, welches mit einer im Bereich der Bürstenaufnahme mündenden Austrittsöffnung versehen ist.

Es steht somit eine Reinigungs-Bürstengarnitur zur Verfügung, in welche ein Reinigungsproduktbehältnis integriert ist, so daß der Anwender vor der jeweiligen Entnahme der Bürste aus dem direkt verfügbaren Produktbehältnis etwas Reinigungsmittel auf die Bürste aufbringen kann und dann die so mit Reinigungsmittel benetzte Bürste zur Toilettenreinigung einsetzen kann. Die Toilette wird somit jedesmal gründlich gereinigt, gleichzeitig verschmutzt die Bürste nicht, da sie ebenfalls durch die Verwendung von Reinigungsmittel jedesmal mitgereinigt wird. Es ist nicht notwendig, von Zeit zu Zeit eine gründlichere Reinigung durchzuführen, vielmehr wird die Toilette bei jeder Benutzung der Bürstengarnitur gründlich gereinigt.

Um das Aufbringen des Reinigungsmittels aus dem Produktbehältnis auf die Bürste vor Entnahme der Bürste zu vereinfachen und zu vergleichmäßigen, ist vorteilhaft vorgesehen, daß die Austrittsöffnung mit einer Austrittsdüse versehen ist.

Zur Vereinfachung der Handhabung ist weiterhin vorgesehen, daß im Strömungsweg vor der Austrittsdüse eine Pumpe im Produktbehältnis angeordnet ist.

Zur Betätigung der Pumpe ist vorteilhaft vorgesehen, daß die Pumpe mit einem von außen zugänglichen Pumpenhebel ausgerüstet ist. Durch Betätigung des Pumpenhebels vor Entnahme der Bürste kann dann auf einfache Weise Reinigungsmittel auf die Bürste bzw. den Borstenkopf der Bürste aufgebracht werden. Durch geeignete Dimensionierung der Pumpe und des Pumpenhebels kann dabei die Einstellung so getroffen werden, daß durch einmaliges Niederdrücken des Pumpenhebels bereits die erforderliche Menge an Reinigungsmittel ausgebracht wird.

In weiterer vorteilhafter Ausgestaltung ist vorgesehen, daß der Pumpenhebel im Bereich seines freien Endes als Aufnahme für den Bürstenstiel ausgebildet ist. Eine versehentliche Betätigung des Pumpenhebels ist dadurch weitgehend ausgeschlossen, da der Pumpenhebel nicht frei vorsteht, außerdem erfüllt der Pumpenhebel noch eine Zusatzfunktion, indem er als Halterung für den Bürstenstiel dient.

Dazu ist weiterhin besonders vorteilhaft vorgesehen, daß der Bürstenstiel einen umlaufenden Aufnahmerand aufweist, der als Halterand für die Aufnahme des Pumpenhebels ausgebildet ist. Auf diese Weise kann der Bürstenstiel noch besser in seiner Ruhelage innerhalb der Bürstenaufnahme gehalten werden. Der Halterand am Bürstenstiel und die Aufnahme des Pumpenhebels sind dabei so gestaltet, daß sie die Betätigung des Pumpenhebels, d.h. das Herunterdrücken desselben, nicht beeinträchtigen.

Um die Handhabung weiter zu verbessern, ist vorteilhaft vorgesehen, daß die Borstenlängen des Borstenkopfes der Bürste im Mittelteil verkürzt sind. Durch diese Gestaltung läßt sich das Reinigungsergebnis noch deutlich verbessern, da es so möglich ist, mit den übrigen längeren Borstenbündeln besser unter den Toilettenrand zu kommen und diesen zu säubern.

Um das Produktbehältnis nach Entleerung wieder auffüllen zu können, ist vorgesehen, daß es mit einer verschließbaren Nachfüllöffnung versehen ist.

Vorzugsweise ist dabei in die Nachfüllöffnung ein Öffnungsdorn zum Durchstoßen des Verschlusses des einzuführenden Nachfüllbehälters integriert. Der Nachfüllbehälter kann dann einfach auf die Nachfüllöffnung des Produktbehältnisses aufgesetzt werden und wird dadurch automatisch geöffnet und entleert.

Die Erfindung ist nachstehend anhand der Zeichnung bei- spielsweise näher erläutert. Diese zeigt in der einzigen Figur eine Ausführungsform einer erfindungsgemäßen Reinigungs-Bürstengarnitur.

Eine erfindungsgemäße Reinigungs-Bürstengarnitur, insbesondere zur Toilettenreinigung, besteht im wesentlichen aus einer Bürste 1 und einer Bürstenhalterung 2. Die Bürste 1 weist einen Bürstenstiel 3 auf, der gerade oder auch abgewinkelt ausgebildet sein kann, wie dies in der Zeichnung dargestellt ist. Am unteren Ende des Bürstenstiels 3 ist ein Borstenkopf 4 angeordnet, wobei vorzugsweise die Borstenlänge der Borsten unterschiedlich ist, denn im Mittelbereich ist die Borstenlänge der dortigen Borsten 4a verkürzt, wodurch es möglich ist, bei der Reinigung der Toilette mit dem Borstenkopf 4 besser unter den Toilettenrand zu gelangen und diesen zu säubern.

Die Bürstenhalterung 2 weist zunächst eine muldenförmige Bürstenaufnahme 5 auf, die ggf. herausnehmbar ausgebildet sein kann, um diese von Zeit zu Zeit zu reinigen. Diese Bürstenaufnahme 5 ist dazu in ein Gehäuse 6 der Bürstenhalterung 2 integriert, welches benachbart zur Bürstenaufnahme 5 mit einem integrierten Produktbehältnis 7 versehen ist, welches entweder einstückig als Bestandteil des Gehäuses 6 ausgebildet oder in dieses eingesetzt ist. Dieses Produktbehältnis 7 für Reinigungsmittel weist vorzugsweise von oben zugänglich eine Nachfüllöffnung 8 mit einem Verschlußdeckel 9 auf, wobei in die Nachfüllöffnung ein Öffnungsdorn 10 integriert ist. Dies ermöglicht es, einen Nachfüllbehälter 11 mit einer entsprechend gestalteten, verschlossenen Einfüllmündung 12 in die Nachfüllöffnung 9 einzuführen, wobei durch den Einführvorgang automatisch der Verschluß des Nachfüllbehälters 11 vom Öffnungsdorn 10 durchstoßen wird, worauf sich das Reinigungsmittel aus dem Nachfüllbehälter 11 in das Produktbehältnis 7 entleert.

Das Produktbehältnis 7 weist darüber hinaus wenigstens eine Austrittsöffnung auf, die beim dargestellten Ausführungsbeispiel mit einer Austrittsdüse 13 versehen ist, die alternativ in zwei verschiedenen Ausgestaltungen dargestellt ist. Diese Austrittsdüse 13 mündet im Bereich der Bürstenaufnahme 5, d.h. ein mit 14 bezeichneter Reinigungsmittelsprühnebel benetzt den Bürstenkopf 4 der Bürste 1. Zwischen der Austrittsdüse 13 bzw. der Austrittsöffnung des Produktbehältnisses 7 und dem Inneren des Produktbehältnisses 7 ist im Strömungsweg eine Dosierpumpe 15 angeordnet. Diese Pumpe 15 ist mit einem von außen zugänglichen Pumpenhebel 16 ausgerüstet. Der Pumpenhebel 16 ist dabei so angeordnet, daß er im Bereich oberhalb der Bürstenaufnahme 5 endet. Das freie Ende des Pumpenhebels 16 ist dabei als Aufnahme 17 für den Bürstenstiel 3 ausgebildet und dient somit als Halterung für den Bürstenstiel 3. Dazu weist vorzugsweise der Bürstenstiel 3 auch einen umlaufenden als Halterand dienenden Aufnahmerand 18 auf.

Vor Entnahme der Bürste 1 aus der Bürstenaufnahme 5 der Bürstenhalterung 2 wird vom Benutzer, beispielsweise mit dem Fuß, ein leichter Druck auf den Pumpenhebel 16 ausgeübt, so daß eine dosierte Menge Reinigungsmittel aus dem Produktbehältnis 7 durch die Austrittsdüse 13 in Form eines Sprühnebels 14 auf den Borstenkopf 4 der Bürste 1 aufgebracht wird. Die Bürste 1 wird anschließend entnommen und wird mit Reinigungsmittel benetzt zur Reinigung der Toilette verwendet.

Ist das Produktbehältnis 7 leer, so kann es auf einfache Weise nach Öffnen der Nachfüllöffnung 8 neu befüllt werden, indem entsprechend ein Nachfüllbehälter 11 in die Nachfüllöffnung 8 eingesetzt wird.

Natürlich ist die Erfindung nicht auf das dargestellte Ausführungsbeispiel beschränkt. Weitere Ausgestaltungen sind möglich, ohne den Grundgedanken zu verlassen. So kann beispielsweise der Pumpenhebel 16 auch so gestaltet sein, daß die Bürste 1 sich nur durch zwangsweise Betätigung des Pumpenhebels 16 entnehmen läßt, so daß vom Anwender nicht vergessen werden kann, zunächst vor Entnahme der Bürste 1 den Pumpenhebel 16 zu betätigen, um die Bürste mit Reinigungsmittel zu benetzen.

## Patentansprüche

1. Reinigungs-Bürstengarnitur, insbesondere zur Toiletten-Reinigung mit einer Bürste und einer Bürstenhalterung mit Bürstenaufnahme,
dadurch gekennzeichnet,
daß in die Bürstenhalterung (2) ein Produktbehältnis (7) für Reinigungsmittel integriert ist, welches mit einer im Bereich der Bürstenaufnahme (5) mündenden Austrittsöffnung versehen ist.

2. Reinigungs-Bürstengarnitur nach Anspruch 1,
dadurch gekennzeichnet,
daß die Austrittsöffnung mit einer Austrittsdüse (13) versehen ist.

3. Reinigungs-Bürstengarnitur nach Anspruch 1 oder 2,
dadurch gekennzeichnet,
daß im Strömungsweg vor der Austrittsdüse (13) eine Pumpe (15) im Produktbehältnis (7) angeordnet ist.

4. Reinigungs-Bürstengarnitur nach Anspruch 3,
dadurch gekennzeichnet,
daß die Pumpe (15) mit einem von außen zugänglichen Pumpenhebel (16) ausgerüstet ist.

5. Reinigungs-Bürstengarnitur nach Anspruch 4,
dadurch gekennzeichnet,
daß der Pumpenhebel (16) im Bereich seines freien Endes als Aufnahme (17) für den Bürstenstiel (3) ausgebildet ist.

6. Reinigungs-Bürstengarnitur nach Anspruch 5,
dadurch gekennzeichnet,
daß der Bürstenstiel (1) einen umlaufenden Aufnahmerand (18) aufweist, der als Halterand für die Aufnahme (17) des Pumpenhebels (16) ausgebildet ist.

7. Reinigungs-Bürstengarnitur nach Anspruch 1 oder einem der
folgenden,
dadurch gekennzeichnet,
daß die Borstenlängen des Borstenkopfes (4) der Bürste (1) im Mittelteil verkürzt sind.

8. Reinigungs-Bürstengarnitur nach Anspruch 1 oder einem der
folgenden,
dadurch gekennzeichnet,
daß das Produktbehältnis (7) mit einer verschließbaren Nachfüllöffnung (8) versehen ist.

9. Reinigungs-Bürstengarnitur nach Anspruch 8, dadurch gekennzeichnet,
daß in die Nachfüllöffnung (8) ein Öffnungsdorn (9) zum Durchstoßen des Verschlusses des einzuführenden Nachfüllbehälters (11) integriert ist.
